# EUROPÄISCHE PATENTSCHRIFT

(11) **EP 2 407 622 B1**
(45) Veröffentlichungstag und Bekanntmachung des Hinweises auf die Patenterteilung: **14.01.2015**
(21) Anmeldenummer: 11172097.5
(22) Anmeldetag: 30.06.2011
(51) Int. Cl.: E05D 15/06

(54) **Laufwägen für Schiebefenster und -türen**
Carriages for sliding windows and doors
Chariots pour fenêtres et portes coulissantes

(30) Priorität: 17.07.2010 DE 202010010330 U
(43) Veröffentlichungstag der Anmeldung: 18.01.2012
(73) Patentinhaber: ROTO FRANK AG, 70771 Leinfelden-Echterdingen (DE)
(72) Erfinder: Fingerle, Stefan, 72768 Rommelsbach (DE); Stäbler, Volker, 70771 Leinfelden-Echterdingen (DE); Pfeiffer, Ulrich, 71282 Hemmingen (DE)
(74) Vertreter: Kohler Schmid Möbus

(56) Entgegenhaltungen:
- WO-A1-2005/113925
- WO-A2-2010/079461
- DE-A1-102009 052 419
- US-A1- 2009 019 665

## Beschreibung

Die Erfindung betrifft einen Beschlagteilsatz für verschiebliche Flügel von Fenstern und Türen, mit einem Laufwagenpaar, das einen ersten Laufwagen mit einem Steuersteg und einen zweiten Laufwagen mit einer Anschlagfläche für einen verschieblichen Flügel umfasst, wobei der erste Laufwagen dem zweiten Laufwagen des Laufwagenpaares in Einbaulage an dem betreffenden verschieblichen Flügel in dessen Öffnungsrichtung nacheilt.

Die Erfindung betrifft außerdem ein Gussverfahren zur Herstellung der Laufwägen eines Beschlagteilsatzes der vorstehenden Art.

Laufwägen für Schiebefenster und -türen sind bereits seit längerem in verschiedenen Ausführungen bekannt. Die Laufwägen dienen dazu, den Schiebeflügel eines Fensters oder einer Tür auf einer Laufschiene zu tragen und in horizontaler Richtung zwischen einer Geschlossen- und einer Offenstellung zu verfahren. Oftmals sind in die Laufwägen weitere Funktionen zur Steuerung des Schiebeflügels integriert, so zum Beispiel zum Anheben oder seitlichen Versetzen des Schiebeflügels. Es kommt auch vor, dass nur derjenige von mehreren Laufwägen an einem Schiebeflügel, der der Verschlussseite am Nächsten angeordnet ist, zusätzliche Funktionen enthält oder in den verschiedenen, meistens zwei, verwendeten Laufwägen unterschiedliche Funktionen enthalten sind. In diesen Fällen können entweder unterschiedliche Typen von Laufwägen eingesetzt werden oder beide Laufwägen für alle Funktionen vorbereitet sein, aber nur die jeweils benötigten tatsächlich benutzt werden.

Beide Alternativen führen dazu, dass ein erheblicher Mehraufwand bei Konstruktion und bei Herstellung sowie ein Mehrbedarf an Material sowie Lagerung und Verwaltung der Laufwägen mit den zugehörigen Mehrkosten entsteht.

Ein gattungsgemäßer Beschlagteilsatz ist offenbart in WO 2010/079461 A2. Diese Druckschrift betrifft einen Beschlag für einen verschieblichen Flügel. Der Beschlag umfasst ein Laufwagenpaar mit zwei Laufwägen, welche den betreffenden verschieblichen Flügel an seinem unteren Rand gemeinschaftlich lagern und die in Bewegungsrichtung des Flügels voneinander beabstandet sind. Die beiden Laufwägen können vollständig baugleich sein, sie können sich aber auch dadurch unterscheiden, dass einer der Laufwägen bei ansonsten identischer Ausführung keinen Steuerabschnitt aufweist.

Es ist Aufgabe der vorliegenden Erfindung, einen Beschlagteilsatz mit Laufwägen bereitzustellen, welche unabhängig von ihrer tatsächlichen Verwendung weitgehend übereinstimmen und eine Herstellung der unterschiedlichen Typen von Laufwägen unter lediglich geringfügiger Änderung der verwendeten Werkzeuge zu ermöglichen. Ebenso sollen weitere Beschlagteile, welche gemeinsam mit den Laufwägen einen Beschlagteilsatz bilden und mit den Laufwägen zusammenwirken, ebenfalls weitgehend einheitlich und mit geringem Aufwand für die jeweils gewünschte Funktion einzurichten sein.

Die Erfindung macht sich zu Nutze, dass Laufwägen wegen ihrer komplexen Gestalt im Gussverfahren, z. B. aus Aluminium- oder Zinklegierungen oder anderen geeigneten Werkstoffen hergestellt werden. Die erfindungsgemäßen Laufwägen können ebenfalls im Metallgussverfahren hergestellt werden und weisen je nach ihrer vorgesehenen Verwendung an einer Seite einen Steuersteg oder eine Anschlagfläche auf. Der Steuersteg kann von einer Steuerkurve durchsetzt sein, in die ein Steuerungselement zur Ansteuerung des Laufwagens und damit des Schiebeflügels eingreift. Die Anschlagfläche dient dazu, mittels eines weiteren Bauteils eine Endposition zu definieren, über die der Schiebeflügel nicht hinausbewegt werden kann. Dabei stellt der Steuersteg an einem ersten Laufwagen eine Verlängerung der an einem zweiten Laufwagen vorgesehenen Anschlagfläche dar. Anders betrachtet entsteht die Anschlagfläche aus einer Verkürzung des Steuerstegs bis auf einen verbleibenden kurzen Ansatz. Erreicht wird dies dadurch, dass im Rahmen des erfindungsgemäßen Herstellungsverfahrens ein Gusswerkzeug verwendet wird, an dem der für den Steuersteg vorgesehene Bereich wahlweise so abgetrennt oder verschlossen werden kann, dass nicht der Steuersteg sondern nur die Anschlagfläche angegossen wird. Auf diese Weise können mit derselben Gussform zwei verschiedenen Typen von Laufwägen hergestellt werden. Entsprechend sinken der Aufwand und die Kosten für die Herstellung der Gussformen erheblich, was insbesondere bei kleineren Serien zur Reduktion der Kosten beiträgt. Gleichzeitig muss nur diejenige Menge an Material eingesetzt werden, die tatsächlich für den jeweiligen Laufwagen benötigt wird. Auch eine aufwändige spätere spanende Verarbeitung, etwa durch Abtrennen des Steuerstegs, erübrigt sich.

An den einander zugewandten Seiten eines ersten und eines zweiten Laufwagens ist in vorteilhafter Ausgestaltung der Erfindung eine Möglichkeit vorgesehen, die beiden Laufwägen zum Zweck der gemeinsamen Bewegung über ein Verbindungselement miteinander zu verbinden.

Bei den weiteren Beschlagteilen des erfindungsgemäßen Beschlagteilsatzes wird eine weitgehende Reduktion der benötigten Typen dadurch erzielt, dass die jeweils mit dem Steuersteg einerseits und mit der Anschlagfläche andererseits zusammenwirkenden Beschlagteile einen identisch gestalteten Grundkörper aufweisen, der für die Verwendung als Gegenanschlag mit einem weiteren Bauteil auf einfache Weise ergänzt wird.

Weitere Einzelheiten sind in der folgenden Beschreibung, den Zeichnungen sowie den Ansprüchen enthalten. In den Zeichnungen tragen gleiche Teile gleiche Bezugszeichen.
- **Fig. 1**: zeigt eine perspektivische Ansicht verschiedener Typen der erfindungsgemäßen Laufwägen,
- **Fig. 2**: zeigt eine perspektivische Ansicht eines Laufwagenpaars,
- **Fig. 3**: zeigt das Zusammenwirken eines Laufwagens mit Steuersteg mit einem Steuerkörper an einem Blendrahmen und
- **Fig. 4**: zeigt das Zusammenwirken eines Laufwagens mit Anschlagfläche mit einem Gegenanschlag.

**Fig. 1** zeigt verschiedene Typen von Laufwägen wie sie bei Schiebefenstern und -türen verwendet werden können. Die Laufwägen werden jeweils am unteren horizontalen Holm eines Schiebeflügels befestigt. Zusammen mit einem Flügel eines Schiebefensters oder einer Schiebetür werden jeweils ein erster Laufwagen 1, 1',

der einen Steuersteg 3, 3' aufweist und ein zweiter Laufwagen 2, 2', der eine Anschlagfläche 4, 4' aufweist, paarweise verwendet. Dabei werden für in der Ansicht nach rechts öffnende Schiebeflügel ein erster Laufwagen 1, bei dem der Steuersteg 3 nach links weist, und ein zweiter Laufwagen 2, bei dem die Anschlagfläche 4 rechts angeordnet ist, zusammen verwendet. Entsprechend werden bei in der Ansicht nach links öffnenden Schiebeflügeln ein erster Laufwagen 1', bei dem der Steuersteg nach 3' rechts weist, und ein zweiter Laufwagen 2', bei dem die Anschlagfläche 4' links angeordnet ist, zusammen verwendet.

Alle Typen von Laufwägen 1, 1', 2, 2' weisen eine Ausnehmung 7 auf, in die hier nicht dargestellte Laufrollen mit einer Trageinrichtung eingebaut werden. Die Laufrollen wiederum laufen auf einer an einem Blendrahmen des Schiebefensters oder der Schiebetür befestigten Laufschiene.

Ebenso weisen alle Typen von Laufwägen 1, 1', 2, 2' einen Verbindungsansatz 6 an der jeweils dem Steuersteg 3, 3' oder der Anschlagfläche 4, 4' gegenüberliegenden Seite des Laufwagens 1, 1', 2, 2' auf. Über diesen Verbindungsansatz 6 können zwei Laufwägen 1 und 2, 1' und 2' mittels eines ebenfalls nicht dargestellten Verbindungselementes, zum Beispiel einer Stange, so verbunden werden, dass eine Kraft- und Bewegungsübertragung zwischen den beiden Laufwägen 1 und 2, 1' und 2' unter Umgehung des Schiebeflügels erfolgen kann.

Der Steuersteg 3, 3' wird von einer Steuerkurve 5, 5' durchsetzt, in die ein nicht dargestelltes Steuerelement zur Ansteuerung des Schiebeflügels eingreift.

Die Anschlagfläche 4, 4' ist an einem flach abschließenden Fortsatz am zweiten Laufwagen 2, 2' vorgesehen. Insbesondere bei den in der **Fig. 1** links übereinander dargestellten ersten Laufwagen 1 und zweiten Laufwagen 2' ist zu erkennen, dass der Steuersteg 3 eine Verlängerung an der Anschlagfläche 4' darstellt, beziehungsweise die Anschlagfläche 4' eine Verkürzung des Steuerstegs 3. Verlängert man die Anschlagfläche 4' in der Ansicht nach unten, so schneidet sie den Steuersteg 3, so dass dieser ebenfalls auf eine Anschlagfläche reduziert würde.

Erzielt wird dies dadurch, dass die Gussform für den ersten Laufwagen 1, 1' erstellt wird und darin eine Möglichkeit vorgesehen wird, den Gussraum wahlweise auf Höhe der Anschlagfläche 4, 4' zu begrenzen. Somit wird ohne Begrenzung ein erster Laufwagen 1, 1' und mit Begrenzung ein zweiter Laufwagen 2, 2' gegossen, während alle übrigen Merkmale der Laufwägen 1, 1', 2, 2' unverändert bleiben. Dort, wo an dem zweiten Laufwagen 2, 2', die Anschlagfläche 4, 4' vorgesehen ist, wird an dem ersten Laufwagen 1, 1' der Steuersteg 3, 3' einstückig angeformt.

Während in **Fig. 1** die verschiedenen Typen von Laufwägen 1, 1', 2, 2' getrennt nach Typen dargestellt wurden, zeigt **Fig. 2** eine Kombination aus einem ersten Laufwagen 1 und einem zweiten Laufwagen 2 für einen in der Ansicht nach rechts öffnenden Schiebeflügel.

In **Fig. 3** ist das Zusammenwirken eines ersten Laufwagens 1 eines Beschlagteilsatzes mit einem Steuerkörper 8 des Beschlagteilsatzes dargestellt. Der Steuerkörper 8 ist an einem nicht dargestellten Blendrahmen befestigt und weist eine käfigartig umschlossene Öffnung 9 auf. Beim Schließen des Schiebeflügels taucht der Steuersteg 3 in Richtung des Pfeils 10 in die Öffnung 9 ein. Dadurch wird insbesondere bei Abstellschiebeflügeln sichergestellt, dass der Flügel am Blendrahmen anliegt.

In **Fig. 4** ist das Zusammenwirken eines zweiten Laufwagens 2 des Beschlagteilsatzes mit einem Gegenanschlag 11 des Beschlagteilsatzes dargestellt. Der Gegenschlag 11 besteht aus einem Grundkörper 8', der identisch mit dem bereits aus **Fig. 3** bekannten Steuerkörper 8 gestaltet ist, wobei in die käfigartige Öffnung 9' des Gegenanschlages 11 ein Anschlagsblock 12 eingeschoben ist, der auf der dem zweiten Laufwagen 2 zugewandten Seite eine zweite Anschlagfläche 13 aufweist. Der Gegenanschlag 11 wird über den Grundkörper 8' an einem nicht dargestellten Blendrahmen befestigt. Beim Öffnen des Schiebeflügels wird der Schiebeflügel und damit der zweite Laufwagen 2 und die daran befindliche Anschlagfläche 4 in Öffnungsrichtung des Schiebeflügels (Pfeil 14) bewegt, bis die Anschlagfläche 4 an die zweite Anschlagfläche 13 anstößt.

## Patentansprüche

1. Beschlagteilsatz für verschiebliche Flügel von Fenstern und Türen, mit einem Laufwagenpaar, das einen ersten Laufwagen (1, 1') mit einem Steuersteg (3, 3') und einen zweiten Laufwagen (2, 2') mit einer Anschlagfläche (4, 4') für einen verschieblichen Flügel umfasst, wobei der erste Laufwagen (1, 1') dem zweiten Laufwagen (2, 2') des Laufwagenpaares in Einbaulage an dem betreffenden verschieblichen Flügel in dessen Öffnungsrichtung nacheilt, **dadurch gekennzeichnet**
• **dass** das Laufwagenpaar als erstes Laufwagenpaar vorgesehen ist und der Beschlagteilsatz außerdem ein zweites Laufwagenpaar aufweist, wobei das eine Laufwagenpaar für einen nach rechts öffnenden verschieblichen Flügel und das andere Laufwagenpaar für einen nach links öffnenden verschieblichen Flügel vorgesehen ist,
• **dass** das zweite Laufwagenpaar gleichfalls einen ersten Laufwagen (1, 1') mit einem Steuersteg (3, 3') und einen zweiten Laufwagen (2, 2') mit einer Anschlagfläche (4, 4') umfasst, wobei der erste Laufwagen (1, 1') dem zweiten Laufwagen (2, 2') des zweiten Laufwagenpaares in Einbaulage an dem betreffenden verschieblichen Flügel in dessen Öffnungsrichtung nacheilt,
• **dass** die Laufwägen des ersten und des zweiten Laufwagenpaares in einem Gussverfahren hergestellt worden sind und
• **dass** an dem ersten Laufwagen (1, 1') des einen Laufwagenpaares an denjenigen Bereich, welcher an dem zweiten Laufwagen (2, 2') des anderen Laufwagenpaares die Anschlagfläche (4, 4') ausbildet, der Steuersteg (3, 3') angeformt ist und dass der erste Laufwagen (1, 1') des einen Laufwagenpaares und der zweite Laufwagen (2, 2') des anderen Laufwagenpaares ansonsten identisch gestaltet sind.

2. Beschlagteilsatz nach Anspruch 1, **dadurch gekennzeichnet, dass** ein an einem Blendrahmen des Fensters oder der Tür befestigbarer Steuerkörper (8) vorgesehen ist, welchem der Steuersteg (3, 3') eines ersten Laufwagens (1, 1') zugeordnet ist.

3. Beschlagteilsatz nach Anspruch 2, **dadurch gekennzeichnet, dass** der Steuerkörper (8) eine käfigartige Öffnung (9) aufweist, in welche der Steuersteg (3, 3') des zugeordneten ersten Laufwagens (1, 1') eintauchen kann.

4. Beschlagteilsatz nach einem der Ansprüche 1 bis 3, **dadurch gekennzeichnet, dass** ein an einem Blendrahmen des Fensters oder der Tür befestigbarer Gegenanschlag (11) vorgesehen ist, welchem die Anschlagfläche (4, 4') eines zweiten Laufwagens (2, 2') zugeordnet ist.

5. Beschlagteilsatz nach den Ansprüchen 2 und 4, **dadurch gekennzeichnet, dass** der Gegenanschlag (11), welchem die Anschlagfläche (4, 4') eines zweiten Laufwagens (2, 2') zugeordnet ist, einen Grundkörper (8') aufweist, der identisch gestaltet ist wie der Steuerkörper (8), welchem der Steuersteg (3, 3') eines ersten Laufwagens (1, 1') zugeordnet ist.

6. Beschlagteilsatz nach Anspruch 5, **dadurch gekennzeichnet, dass** in die käfigartige Öffnung (9') des Grundkörpers (8') des Gegenanschlags (11) ein Anschlagblock (12) mit einer zweiten Anschlagfläche (13) eingeschoben ist.

7. Beschlagteilsatz nach einem der vorhergehenden Ansprüche, **dadurch gekennzeichnet, dass** die Laufwägen (1, 1', 2, 2') des ersten und des zweiten Laufwagenpaares aus einer Aluminium- oder Zinklegierung bestehen.

8. Beschlagteilsatz nach einem der Ansprüche 1 bis 6, **dadurch gekennzeichnet, dass** die Laufwägen (1, 1, 2, 2') des ersten und des zweiten Laufwagenpaares aus einem Kunststoff oder einem anderen im Ausgangszustand gießfähigen Material bestehen.

9. Beschlagteilsatz nach einem der vorhergehenden Ansprüche, **dadurch gekennzeichnet, dass** der Steuersteg (3, 3') des ersten Laufwagens (1, 1') des ersten und des zweiten Laufwagenpaares jeweils von einer Steuerkurve (5, 5') zum Eingriff eines Steuerelements durchsetzt wird.

10. Beschlagteilsatz nach einem der vorhergehenden Ansprüche, **dadurch gekennzeichnet, dass** der erste Laufwagen (1, 1') und der zweite Laufwagen (2, 2') ein und desselben Laufwagenpaares Verbindungsansätze (6) an der dem Steuersteg (3, 3') beziehungsweise der Anschlagfläche (4, 4') gegenüberliegenden Seite aufweisen, wobei die Verbindungsansätze (6) zur Aufnahme eines Verbindungsgliedes zur Verbindung des ersten Laufwagens (1, 1') und des zweiten Laufwagens (2, 2') vorgesehen sind.

11. Gussverfahren zur Herstellung der Laufwägen (1, 1', 2, 2') des Beschlagteilsatzes nach einem der vorhergehenden Ansprüche **dadurch gekennzeichnet, dass** für die Herstellung des ersten Laufwagens (1, 1') eines der Laufwagenpaare und für die Herstellung des zweiten Laufwagens (2, 2') des anderen Laufwagenpaares ein und dieselbe Gussform verwendet wird, wobei für die Herstellung des zweiten Laufwagens (2, 2') ein Abschnitt der Gussform, der bei der Herstellung des ersten Laufwagens (1, 1') für dessen Steuersteg (3, 3') vorgesehen ist, abgesperrt wird.

## Claims

1. Set of fitting members for pushable leaves of windows and doors, having a carriage pair which comprises a first carriage (1, 1') having a control web (3, 3') and a second carriage (2, 2') having a stop face (4, 4') for a pushable leaf, the first carriage (1, 1') trailing the second carriage (2, 2') of the carriage pair in the installed position on the relevant pushable leaf in the opening direction thereof, **characterised in that**
• the carriage pair is provided as a first carriage pair and the set of fitting members further has a second carriage pair, one carriage pair being provided for a pushable leaf which opens to the right and the other carriage pair being provided for a pushable leaf which opens to the left,
• **in that** the second carriage pair also comprises a first carriage (1, 1') having a control web (3, 3') and a second carriage (2, 2') having a stop face (4, 4'), the first carriage (1, 1') trailing the second carriage (2, 2') of the second carriage pair in the installed position on the relevant pushable leaf in the opening direction thereof,
• **in that** the carriages of the first and second carriage pair were produced in a casting method, and
• **in that** the control web (3, 3') is formed on the first carriage (1, 1') of one carriage pair at that region which forms the stop face (4, 4') at the second carriage (2, 2') of the other carriage pair, and **in that** the first carriage (1, 1') of one carriage pair and the second carriage (2, 2') of the other carriage pair are otherwise constructed in an identical manner.

2. Set of fitting members according to claim 1, **characterised in that** there is provided a control member (8) which can be secured to a frame of the window or the door and with which the control web (3, 3') of a first carriage (1, 1') is associated.

3. Set of fitting members according to claim 2, **characterised in that** the control member (8) has a cage-like opening (9) in which the control web (3, 3') of the associated first carriage (1, 1') can be introduced.

4. Set of fitting members according to any one of claims 1 to 3, **characterised in that** there is provided a counter-stop (11) which can be secured to a frame of the window or the door and with which the stop face (4, 4') of a second carriage (2, 2') is associated.

5. Set of fitting members according to claims 2 and 4, **characterised in that** the counter-stop (11) with which the stop face (4, 4') of a second carriage (2, 2') is associated has a base member (8') which is constructed in an identical manner to the control member (8) with which the control web (3, 3') of a first carriage (1, 1') is associated.

6. Set of fitting members according to claim 5, **characterised in that** a stop block (12) having a second stop face (13) is inserted in the cage-like opening (9') of the base member (8') of the counter-stop (11).

7. Set of fitting members according to any one of the preceding claims, **characterised in that** the carriages (1, 1', 2, 2') of the first and the second carriage pair are made of an aluminium or zinc alloy.

8. Set of fitting members according to any one of claims 1 to 6, **characterised in that** the carriages (1, 1', 2, 2') of the first and the second carriage pair are made of a plastics material or another material which is castable in the initial state.

9. Set of fitting members according to any one of the preceding claims, **characterised in that** a control cam (5, 5') extends through the control web (3, 3') of the first carriage (1, '1) of the first and the second carriage pair in order to engage with a control element.

10. Set of fitting members according to any one of the preceding claims, **characterised in that** the first carriage (1, 1') and the second carriage (2, 2') of the same carriage pair have connection fittings (6) at the side opposite the control web (3, 3') or the stop face (4, 4'), the connection fittings (6) being provided for receiving a connection member for connecting the first carriage (1, 1') and the second carriage (2, 2').

11. Casting method for producing the carriages (1, 1', 2, 2') of the set of fitting members according to any one of the preceding claims, **characterised in that** the same casting mould is used for the production of the first carriage (1, 1') of one of the carriage pairs and for the production of the second carriage (2, 2') of the other carriage pair, a portion of the casting mould which is provided during the production of the first carriage (1, 1') for the control web (3, 3') thereof being blocked for the production of the second carriage (2, 2').

## Revendications

1. Jeu de ferrures pour des battants coulissants de fenêtres et de portes, avec une paire de chariots qui comprend un premier chariot (1, 1') avec une branche de commande (3, 3') et un deuxième chariot (2, 2') avec une face de butée (4, 4') pour un battant coulissant, sachant que le premier chariot (1, 1') est postérieur au deuxième chariot (2, 2') de la paire de chariots en position d'installation sur le battant coulissant concerné dans la direction d'ouverture de ce dernier,
**caractérisé**
- **en ce que** la paire de chariots est prévue comme première paire de chariots et le jeu de ferrures présente en outre une deuxième paire de chariots, sachant que l'une des paires de chariots est prévue pour un battant coulissant à ouverture vers la droite et que l'autre paire de chariots est prévue pour un battant coulissant à ouverture vers la gauche,
- **en ce que** la deuxième paire de chariots comprend pareillement un premier chariot (1, 1') avec une branche de commande (3, 3') et un deuxième chariot (2, 2') avec une face de butée (4, 4'), sachant que le premier chariot (1, 1') est postérieur au deuxième chariot (2, 2') de la deuxième paire de chariots en position d'installation sur le battant coulissant concerné dans la direction d'ouverture de ce dernier,
- **en ce que** les chariots de la première et de la deuxième paires de chariots ont été fabriqués par un procédé de moulage, et
- **en ce que** la branche de commande (3, 3') est formée sur le premier chariot (1, 1') de l'une des paires de chariots sur la région qui forme la face de butée (4, 4') sur le deuxième chariot (2, 2') de l'autre paire de chariots, et en ce que le premier chariot (1, 1') de l'une des paires de chariots et le deuxième chariot (2, 2') de l'autre paire de chariots sont pour le reste identiquement configurés.

2. Jeu de ferrures selon la revendication 1, **caractérisé en ce qu'**il est prévu un corps de commande (8) pouvant être fixé sur un cadre dormant de la fenêtre ou de la porte, corps auquel est associé la branche de commande (3, 3') d'un premier chariot (1, 1').

3. Jeu de ferrures selon la revendication 2, **caractérisé en ce que** le corps de commande (8) présente une ouverture (9) du genre cage, dans laquelle peut s'enfoncer la branche de commande (3, 3') du premier chariot associé (1, 1').

4. Jeu de ferrures selon l'une des revendications 1 à 3, **caractérisé en ce qu'**il est prévu une contre-butée (11), pouvant être fixée sur un cadre dormant de la fenêtre ou de la porte et à laquelle est associée la face de butée (4, 4') d'un deuxième chariot (2, 2').

5. Jeu de ferrures selon les revendications 2 et 4, **caractérisé en ce que** la contre-butée (11), à laquelle est associée la face de butée (4, 4') d'un deuxième chariot (2, 2'), présente un corps de base (8') qui est de configuration identique au corps de commande (8) auquel est associé la branche de commande (3, 3') d'un premier chariot (1,1').

6. Jeu de ferrures selon la revendication 5, **caractérisé en ce qu'**un bloc de butée (12) pourvu d'une deuxième face de butée (13) est enfilé dans l'ouverture (9') du genre cage du corps de base (8') de la contre-butée (11).

7. Jeu de ferrures selon l'une des revendications précédentes, **caractérisé en ce que** les chariots (1, 1', 2, 2') de la première et de la deuxième paires de chariots sont constitués d'un alliage d'aluminium ou de zinc.

8. Jeu de ferrures selon l'une des revendications 1 à 6, **caractérisé en ce que** les chariots (1, 1', 2, 2') de la première et de la deuxième paires de chariots sont constitués d'une matière plastique ou d'un autre matériau coulant à l'état initial.

9. Jeu de ferrures selon l'une des revendications précédentes, **caractérisé en ce que** la branche de commande (3, 3') du premier chariot (1, 1') de la première et de la deuxième paires de chariots est respectivement traversée par une came de commande (5, 5') pour l'engagement d'un élément de commande.

10. Jeu de ferrures selon l'une des revendications précédentes, **caractérisé en ce que** le premier chariot (1, 1') et le deuxième chariot (2, 2') d'une même paire de chariots présentent des appendices d'assemblage (6) sur le côté opposé à la branche de commande (3, 3') ou la face de butée (4, 4'), sachant que les appendices d'assemblage (6) sont prévus pour recevoir un organe d'assemblage destiné à assembler le premier chariot (1, 1') et le deuxième chariot (2, 2').

11. Procédé de moulage pour la fabrication des chariots (1, 1', 2, 2') du jeu de ferrures selon l'une des revendications précédentes, **caractérisé en ce qu'**on utilise un seul et même moule pour la fabrication du premier chariot (1, 1') d'une des paires de chariots et pour la fabrication du deuxième chariot (2, 2') de l'autre paire de chariots, sachant qu'une partie du moule, qui est prévue lors de la fabrication du premier chariot (1, 1') pour la branche de commande (3, 3') de ce dernier, est obturée pour la fabrication du deuxième chariot (2, 2').
